# FASCICULE DE BREVET EUROPEEN

(11) **EP 1 250 731 B1**
(45) Date de publication et mention de la délivrance du brevet: **11.06.2003**
(21) Numéro de dépôt: 01907674.4
(22) Date de dépôt: 23.01.2001
(51) Int. Cl.: H01R 13/646

(54) **ELEMENT DE CONNECTEUR ELECTRIQUE COAXIAL ET ENSEMBLE COMPORTANT UN TEL ELEMENT**
KOAXIAL-STECKVERBINDER UND ANORDNUNG MIT EINEM SOLCHEN VERBINDER
COAXIAL ELECTRICAL CONNECTOR AND ASSEMBLY COMPRISING SAME

(30) Priorité: 24.01.2000 FR 0000857
(43) Date de publication de la demande: 23.10.2002
(73) Titulaire: RADIALL, 93116 Rosny-Sous-Bois (FR)
(72) Inventeur: GUIDET, Olivier, F-38000 Grenoble (FR)
(74) Mandataire: Leszczynski, André
(86) Numéro de dépôt international: FR0100213
(87) Numéro de publication internationale: WO01054234

(56) Documents cités:
- FR-A- 2 345 043
- US-A- 4 698 906
- US-A- 5 209 669
- US-A- 5 453 019

## Description

La présente invention concerne un élément de connecteur électrique coaxial ainsi qu'un connecteur électrique coaxial comportant un tel élément et réalisant également une fonction de commutation.

On connaît déjà de nombreux types de connecteurs coaxiaux qui permettent de connecter une ligne électrique sur une autre ligne électrique lorsque les deux éléments de connecteur sont engagés l'un dans l'autre.

De tels connecteurs sont en particulier utilisés dans le domaine des télécommunications, notamment pour raccorder des appareils portatifs tels que des téléphones portables à un dispositif de test, ou une antenne extérieure ou un équipement électronique notamment lorsque le téléphone portable doit être utilisé dans un véhicule automobile.

La société déposante a déjà décrit dans US-A-5.580.261 un tel connecteur électrique permettant d'assurer une fonction de commutation et comportant un premier élément de connecteur comprenant un conducteur central et un conducteur de masse qui entoure le conducteur central en étant séparé de ce dernier par un isolant, ainsi qu'un troisième conducteur qui se trouve en contact électrique avec le conducteur central, à l'état accouplé du connecteur et un second élément de connecteur comprenant un conducteur central et un conducteur de masse extérieur séparés par un isolant, ledit second élément de connecteur étant agencé pour, lors de son accouplement avec ledit premier élément de connecteur, écarter l'un de l'autre le conducteur central et le troisième conducteur du premier élément de connecteur, et mettre en contact les conducteurs centraux des deux éléments de connecteur.

Il était prévu dans ce document que sur la majeure partie de sa longueur, le troisième conducteur du premier élément de connecteur soit séparé du conducteur central de cet élément de connecteur par le conducteur de masse.

Dans une autre réalisation décrite dans US-A-5.453.019, le conducteur central et le troisième conducteur du premier élément de connecteur sont formés par deux lames élastiques conductrices en appui mutuel en position désaccouplée du connecteur, et le conducteur central du second élément de connecteur en appui sur un prolongement de l'isolant prévu dans ce second élément de connecteur, s'engage, lors de l'accouplement des éléments de connecteur, entre les deux lames élastiques conductrices en les écartant.

Dans la pratique, le premier élément de connecteur peut être une embase montée sur une carte de circuit imprimé et le second élément de connecteur peut être une fiche montée à l'extrémité d'un câble coaxial et apte à s'engager dans l'embase.

Compte tenu des dimensions nécessitées par les structures connues, le premier élément de connecteur formant embase est monté sur la carte de circuit imprimé selon un montage "edge card", c'est à dire que l'axe de l'embase est parallèle à la carte.

Pour des raisons d'accessibilité, il est souhaitable de pouvoir monter l'élément de connecteur formant embase perpendiculairement à la carte de circuit imprimé, comme cela est le cas avec le connecteur coaxial décrit dans JP-A-10125410, ce qui réduit la hauteur disponible pour l'élément de connecteur dans l'objet, tel qu'un téléphone portable, dans lequel il est monté.

Les connecteurs électriques coaxiaux connus ne peuvent, dans la pratique, être aussi miniaturisés qu'on pourrait le souhaiter, tout en étant de conception économique, du fait, en particulier de la structure du second élément de connecteur formant fiche, notamment compte tenu de l'agencement du conducteur central de celui-ci et de l'isolant qui maintient le conducteur central. Les connecteurs coaxiaux connus comportent de ce fait un élément de connecteur complémentaire, formant embase, de dimension relativement importante notamment dans le sens axial.

US-A-5 430 19 montre un élément de connecteur selon le préambule de la revendication 1.

La présente invention se propose de réaliser un élément de connecteur électrique coaxial utilisable en particulier dans un connecteur électrique coaxial assurant également une fonction de commutation, permettant d'atteindre un grand degré de miniaturisation tout en étant de conception économique, par une réalisation nouvelle du contact central. De plus, l'élément de connecteur selon l'invention assure, lorsqu'il est utilisé avec un élément de connecteur complémentaire à commutation une excellente isolation radioélectrique entre les deux lignes électriques à commuter.

La présente invention a pour objet un élément de connecteur électrique selon la revendication 1.

On réalise ainsi dans l'élément de connecteur selon l'invention deux cavités isolées électromagnétiquement, l'une transmettant le signal et l'autre ayant une fonction d'isolement vis-à-vis du rayonnement électromagnétique.

La piste formant contact central selon l'invention constitue à elle seule une ligne de transmission hyperfréquence, par rapport à la ou les zones métallisées en contact avec la masse.

De préférence la plaquette de circuit imprimé est maintenue dans le corps en étant engagée dans des gorges diamétralement opposées de la paroi intérieure d'un prolongement de section rétrécie dudit corps.

L'élément de connecteur peut présenter une forme droite ou coudée.

La présente invention a également pour objet un ensemble selon la revendication 5.

D'autres avantages et caractéristiques optionnellles de la présente invention apparaîtront à la lecture de la description qui suit, de modes de réalisation nullement limitatifs, en se référant au dessin annexé dans lequel :
- la figure 1 est une vue schématique d'un élément de connecteur coaxial selon l'invention, agencé en fiche mise en place à l'extrémité d'un câble coaxial,
- la figure 2 est une vue en perspective partiellement en coupe d'un élément de connecteur complémentaire de celui de la figure 1,
- la figure 3 est une vue en perspective partiellement en coupe des éléments des connecteurs des figures 1 et 2 en position assemblée,
- les figures 4 à 7 représentent des variantes de plaquettes de circuits imprimés utilisées dans l'élément de connecteur selon la figure 1.

L'élément de connecteur électrique coaxial selon l'invention illustré à la figure 1 comporte un corps extérieur 1 formant un contact de masse, définissant intérieurement une cavité cylindrique 2 dans laquelle est mise en place une plaquette de circuit imprimé de forme rectangulaire allongée 3.

Comme on le voit sur la figure 1, la plaquette de circuit imprimé 3 est maintenue en étant retenue à son extrémité dans deux gorges diamétralement opposées 4 réalisées dans la paroi intérieure d'un prolongement du corps, de section rétrécie de forme cylindro-conique 5, le bord d'extrémité de la plaquette 3 se trouvant au niveau de la face d'extrémité du prolongement 5.

La plaquette comporte sur une de ses faces une piste métallisée 6 s'étendant sensiblement axialement dans l'élément de connecteur une fois la plaquette 3 mise en place dans celui-ci, ladite piste 6 s'étendant d'un bout à l'autre ou sensiblement d'un bout à l'autre de ladite plaquette. Différentes variantes de cette piste métallisée qui constitue le conducteur central de l'élément de connecteur dans lequel elle est montée, vont être décrites ultérieurement en référence aux figures 4 et 6.

A son extrémité opposée à celle illustrée à la figure 1, la piste 6 de la plaquette est amenée à être reliée à un conducteur d'un élément raccordé, en particulier, comme on le voit sur la figure 3, le conducteur central 7 d'un câble coaxial comportant un conducteur de masse extérieur 8, séparé par un isolant 9 du conducteur central 7.

Le corps 1 de l'élément de connecteur est agencé pour recevoir dans sa cavité centrale 2 le câble coaxial comme on le voit sur la figure 3.

Il est à noter que sur la figure 3, pour plus de clarté, la piste métallisée de la plaquette de circuit imprimé 3 n'a pas été représentée.

L'élément de connecteur illustré à la figure 1 peut être utilisé en liaison avec un élément de connecteur complémentaire en forme d'embase, illustré à la figure 2, pour réaliser un connecteur électrique coaxial permettant d'assurer une fonction de commutation.

L'embase illustrée à la figure 2, et que l'on retrouve en position assemblée sur la figure 3, comporte un corps cylindrique 10 présentant une partie supérieure évasée 11 formant conducteur de masse, apte à être fixée par des pattes 12 à une ligne de masse d'une carte de circuit imprimé, non représentée, perpendiculairement à laquelle est montée l'embase.

L'embase comporte deux lames métalliques conductrices 13a, 13b en appui l'une contre l'autre en position de repos, comme on le voit sur la figure 2, reliées par des pattes 14 à des pistes de la carte de circuit imprimé (non représentée), les lames 13a, 13b étant séparées du corps 10 de l'embase par des corps isolants 15.

Lorsque l'on désire réaliser une commutation, on assemble les deux éléments de connecteur, la lame 13a venant alors au contact de la piste 6 formant contact central, la lame 13b venant au contact de la face opposée de la plaquette de circuit imprimé 3 qui, comme on le verra en liaison avec les figures 5 et 7, présente ou non une face métallisée.

La piste 6 de la plaquette 3 assure dans la position commutée, illustrée à la figure 3, une continuité électrique entre la lame 13a et le conducteur central 7 du câble coaxial.

Une fois que l'on retire l'élément de connecteur muni de la plaquette 3 de circuit imprimé de l'embase, les lames 13a et 13b reviennent en appui mutuel.

Le corps 1 formant contact de masse peut être réalisé en un matériau conducteur ou, le cas échéant, en un matériau non conducteur métallisé dans les zones, intérieures et respectivement extérieures, dans lesquelles, en position assemblé, il est amené à venir au contact respectivement du conducteur de masse 8 du câble coaxial et du corps 10, 11 de l'embase, ainsi qu'au contact des zones métallisées formant contact de masse de la plaquette qui vont être décrites plus en détail ci-dessous.

On se réfère maintenant aux figures 4 et 5 qui illustrent des variantes de réalisation de métallisations sur les deux faces respectives de la plaquette de circuit imprimé 3.

Les figures 4 et 5 correspondent à une réalisation de type "ligne stripline".

Les figures 4a, 4b, 4c illustrent des variantes de la piste métallisée 6 formant le conducteur central de l'élément de connecteur illustré à la figure 1.

Dans les trois formes de réalisation illustrées, la piste comporte des parties d'extrémité évasées, et présente donc, vue en plan, une forme générale d'haltère. Dans le mode de réalisation de la figure 4a, la piste 6 s'étend jusqu'aux extrémités de la carte.

La partie d'extrémité évasée a pour avantage d'assurer un contact électrique avec la lame de signal 13a de l'élément de connecteur complémentaire, même en cas de mauvais positionnement. On a constaté qu'au bout d'un grand nombre de manoeuvres. les lames de l'embase pouvaient s'user malgré les revêtements utilisés. Dans ce cas, il peut devenir difficile d'obtenir un contact fiable dans la position non commutée et illustrée à la figure 2.

Pour remédier à ce problème, on peut mettre en oeuvre pour la piste 6 le mode de réalisation de la figure 4b dans lequel la partie d'extrémité évasée de la piste 6 est divisée en deux parties séparées par une zone non métallisée. Le contact continue à se faire sur l'un ou l'autre des côtés de la métallisation mais la zone centrale de la lame n'est pas usée par le frottement sur une piste métallisée de la carte de circuit imprimé. On conserve ainsi sur les lames de l'embase une zone très peu usée. Dans la position non commutée, ces zones non usées viennent en contact l'une avec l'autre assurant un bon contact électrique. Dans la position commutée, ce sont les zones usées de la lame qui viennent en contact des parties métallisées de la plaquette. On augmente, grâce à cette réalisation, la durée de vie du produit d'une manière qui peut se révéler significative.

On peut également mettre en oeuvre le mode de réalisation illustré à la figure 4c où la partie évasée de la piste métallisée 6 est légèrement décalée par rapport au bord d'extrémité de la carte. Cette réalisation permet également de modifier les conditions de frottement et donc d'usure.

La face opposée de la carte dont deux modes de réalisation sont représentés aux figures 5a et 5b est destinée à venir en contact de la lame opposée 13b de l'embase.

Avantageusement, cette face de la carte de circuit imprimé est métallisée sur toute sa surface, la métallisation 16 étant apparente sur toute la surface comme illustré à la figure 5a ou recouverte dans sa partie centrale par un vernis isolant comme on le voit sur la figure 5b permettant de maintenir isolée la lame 13b de l'embase. Cette surépaisseur conférée par le vernis isolant permet d'assurer une meilleure isolation entre voies électriques.

Les figures 6 et 7 montrent des variantes de réalisation de type "ligne coplanaire".

La face de la plaquette comportant la piste métallisée 6 formant contact central comporte une métallisation 17 transformant la ligne hyperfréquence en ligne de type coplanaire.

Le plan de masse sur la face opposée formé par une métallisation 16 peut être maintenu en étant revêtu le cas échéant d'un vernis isolant comme dans le cas de la figure 5b, (figures 7b et 7c) ou même supprimé (figure 7a) sans dégradation trop importante des performances. Dans le cas d'une réalisation de plaquette de circuit imprimé comportant des faces telles que représentées sur les figures 6b et 7c, des orifices traversant 18 à paroi métallisée, au nombre de quatre dans l'exemple illustré, peuvent être ménagés mettant en communication les métallisations de masse des deux faces opposées de la carte de circuit imprimé 3.

La présente invention permet, grâce à la conception de l'élément de connecteur formant fiche, tel qu'illustré à la figure 1, de fabriquer des éléments de connecteur complémentaires en forme d'embase d'une grande simplicité et qui peuvent être obtenus par des moyens de production de masse, le corps pouvant être obtenu, par exemple, par emboutissage profond et les lames élastiques par découpe.

Lorsque l'élément de connecteur selon l'invention, tel qu'illustré à la figure 1 est utilisé avec un élément de connecteur tel qu'une embase, illustrée à la figure 2, pour assurer une fonction de commutation, on obtient une excellente isolation entre les voies à l'état commuté, l'isolant étant en fait le corps de la plaquette de circuit imprimé 3 muni des métallisations. L'utilisation d'une telle plaquette de circuit imprimé de faible épaisseur comme support de piste métallisée formant contact central, permet de réduire la taille du connecteur, en particulier de l'élément de connecteur formant embase, en réduisant notamment la longueur des lames élastiques de celle-ci qui, dans la mesure où elles subissent peu de déflexions, lors de l'assemblage peuvent donc être plus courtes. On obtient une endurance mécanique élevée avec une usure intervenant sur les lames dans des zones différentes en position commutée et non commutée, comme cela a été expliqué ci-dessus.

Bien que l'invention ait été décrite en liaison avec des modes de réalisation particuliers, il est bien évident qu'elle n'y est nullement limitée et qu'on peut lui apporter différentes variantes et modifications sans pour autant sortir du cadre des revendications.

## Revendications

1. Elément de connecteur électrique coaxial comportant un conducteur central (6) et un corps extérieur (1) formant contact de masse, ce corps définissant une cavité intérieure cylindrique (2), **caractérisé par le fait que** le conducteur central est une piste métallisée (6) réalisée sur une face d'une plaquette de circuit imprimé (3), ladite plaquette de circuit imprimé étant positionée dans cette cavité et comportant en outre au moins une zone métallisée (16, 17) réalisée sur la face de la plaquette opposée à celle comportant ladite piste (6) et/ou sur la face comportant celle-ci, la ou lesdites zones métallisées (16, 17) étant reliées électriquement à la masse en étant en contact avec le corps (1) dudit élément de connecteur.

2. Elément de connecteur électrique coaxial selon la revendication 1, **caractérisé par le fait que** la piste métallisée (6) formant le conducteur central comporte des parties d'extrémité évasées.

3. Elément de connecteur électrique coaxial selon la revendication 1 ou 2, **caractérisé par le fait que** ladite plaquette de circuit imprimé (3) présente une forme rectangulaire allongée et est maintenue dans ledit corps (1) en étant disposée diamétralement dans la cavité cylindrique (2) de celui-ci.

4. Elément de connecteur électrique coaxial selon l'une quelconque des revendications 1 à 3, **caractérisé par le fait que** la plaquette de circuit imprimé (3) est maintenue dans le corps (1) en étant engagée dans des gorges (4) diamétralement opposées dans la paroi intérieure d'un prolongement (5) de section rétrécie dudit corps.

5. Ensemble d'éléments de connecteurs électriques permettant d'assurer une fonction de commutation, comportant un premier élément de connecteur comprenant centralement deux lames élastiques conductrices (13a, 13b) en appui mutuel en position désaccouplée du connecteur et un conducteur de masse extérieur (10, 11) qui entoure lesdites lames en étant séparé de celles-ci par un isolant (15), **caractérisé par le fait qu'**il comporte en tant que second élément de connecteur un élément de connecteur selon l'une quelconque des revendications précédentes, permettant lors de son accouplement avec le premier élément de connecteur d'écarter l'une de l'autre lesdites lames élastiques de celui-ci en réalisant un contact électrique entre l'une desdites lames (13a) constituant le conducteur central du premier élément de connecteur et la piste métallisée conductrice (6) formant conducteur central du second élément de connecteur.

6. Ensemble selon la revendication 5 , **caractérisé par le fait que** ledit premier élément de connecteur est une embase apte à être fixée à une carte de circuit imprimé perpendiculairement à celle-ci.

7. Ensemble selon la revendication 6, **caractérisé par le fait que** l'embase comporte un corps cylindrique (10) formant conducteur de masse et muni de pattes (12) pour une fixation à une ligne de masse de la carte de circuit imprimé.

8. Ensemble selon la revendication 6, **caractérisé par le fait que** les lames élastiques (13a, 13b) sont séparées du corps (10) de l'embase par des corps isolants (15) et comprennent des pattes (14) pour une fixation à des pistes de la carte de circuit imprimé.

## Claims

1. Coaxial electrical connector element comprising a central conductor (6) and an external body (1) forming an earth contact, this body defining an internal cylindrical cavity (2), **characterised in that** the central conductor is a metallised track (6) produced on one face of a printed circuit board (3), said printed circuit board being positioned in this cavity and also comprising at least one metallised zone (16, 17) produced on the board face opposite that containing said track (6) and/or on the face containing this, said metallised zone or zones (16, 17) being electrically connected to earth and being in contact with the body (1) of said connector element.

2. Coaxial electrical connector element according to claim 1, **characterised in that** the metallised track (6) forming the central conductor comprises parts with expanded ends.

3. Coaxial electrical connector element according to claim 1 or 2, **characterised in that** said printed circuit board (3) has an elongated rectangular shape and is held in said body (1) by being arranged diametrically in its cylindrical cavity (2).

4. Coaxial electrical connector element according to any of claims 1 to 3, **characterised in that** the printed circuit board (3) is held in the body (1) by being engaged in diametrically opposed grooves (4) in the interior wall of an extension (5) of the narrowed section of said body.

5. Assembly of elements of electrical connectors allowing performance of a switching function, comprising a first connector element comprising centrally two elastic conductive blades (13a, 13b) which are mutually supporting in the decoupled position of the connector, and an external earth conductor (10, 11) which surrounds said blades and is separated from these by an insulator (15), **characterised in that** as second connector element it comprises a connector element according to any of the previous claims, so that on its coupling with the first connector element one of said elastic blades thereof can be separated from the other while creating an electrical contact between the one of said blades (13a) constituting the central conductor of the first connector element and the metallised conductive track (6) forming the central conductor of the second connector element.

6. Assembly according to claim 5, **characterised in that** said first connector element is a socket able to be fixed to a printed circuit board perpendicular thereto.

7. Assembly according to claim 6, **characterised in that** socket comprises a cylindrical body (10) which forms an earth conductor and is fitted with lugs (12) for fixing to an earth line of the printed circuit board.

8. Assembly according to claim 6, **characterised in that** the elastic blades (13a, 13b) are separated from the body (10) of the socket by insulating bodies (15) and comprise tabs (14) for fixing to the tracks of the printed circuit board.

## Patentansprüche

1. Elektrisches Koaxialverbinderelement mit einem Mittelleiter (6) und einem äußeren Körper (1), der einen Massekontakt bildet, wobei der Körper einen zylindrischen inneren Hohlraum (2) definiert, **dadurch gekennzeichnet, daß** der Mittelleiter eine metallisierte Leiterbahn (6) ist, die auf einer Oberfläche einer gedruckten Schaltungsplatine (3) ausgebildet ist, die in diesem Hohlraum positioniert ist und außerdem wenigstens eine metallisierte Zone (16, 17) auf der Oberfläche, die der die Leiterbahn (6) tragenden Oberfläche entgegengesetzt ist, und/oder auf der die Leiterbahn tragenden Oberfläche aufweist, wobei die metallisierte Zone oder die metallisierten Zonen (16, 17) dadurch elektrisch mit Masse verbunden sind, daß sie mit dem Körper (1) des genannten Verbinderelements in Kontakt stehen.

2. Elektrisches Koaxialverbinderelement nach Anspruch 1, **dadurch gekennzeichnet, daß** die metallisierte Leiterbahn (6), die den Mittelleiter bildet, erweiterte Endabschnitte aufweist.

3. Elektrisches Koaxialverbinderelement nach Anspruch 1 oder 2, **dadurch gekennzeichnet, daß** die gedruckte Schaltungsplatine (3) eine längliche rechteckige Form hat und so in dem genannten Körper (1) gehalten ist, daß sie diametral in dem zylindrischen Hohlraum (2) desselben angeordnet ist.

4. Elektrisches Koaxialverbinderelement nach einem der Ansprüche 1 bis 3, **dadurch gekennzeichnet, daß** die gedruckte Schaltungsplatine (3) dadurch in dem Körper (1) gehalten ist, daß sie in Nuten (4) eingreift, die diametral gegenüberliegend in der Innenwand einer Verlängerung (5) des Körpers ausgebildet sind, die einen verringerten Querschnitt aufweist.

5. Anordnung von elektrischen Koaxialverbinderelementen, die eine Umschaltfunktion ermöglicht, mit einem ersten Verbinderelement, das in der Mitte zwei elastische leitende Zungen (13a, 13b) aufweist, die im ausgekuppelten Zustand des Verbinders aneinander anliegen, und mit einem äußeren Masseleiter (10, 11), der die genannten Zungen umgibt und von diesen durch einen Isolator (15) getrennt ist, **dadurch gekennzeichnet, daß** sie als zweites Verbinderelement ein Verbinderelement nach einem der vorstehenden Ansprüche aufweist, das es gestattet, bei seinem Einkuppeln mit dem ersten Verbinderelement dessen elastische Zungen auseinander zu drücken und so einen elektrischen Kontakt zwischen einer dieser Zungen (13a), die den Mittelleiter des ersten Verbinderelements bildet, und der metallisierten Leiterbahn (6) herzustellen, die den Mittelleiter des zweiten Verbinderelements bildet.

6. Anordnung nach Anspruch 5, **dadurch gekennzeichnet, daß** das erste Verbinderelement ein Sockel ist, der dazu ausgebildet ist, rechtwinklig zu einer gedruckten Schaltungskarte an dieser befestigt zu werden.

7. Anordnung nach Anspruch 6, **dadurch gekennzeichnet, daß** der Sockel einen zylindrischen Körper (10) aufweist, der den Masseleiter bildet und Laschen (12) für eine Befestigung an einer Masseleitung der gedruckten Schaltungskarte aufweist.

8. Anordnung nach Anspruch 6, **dadurch gekennzeichnet, daß** die elastischen Zungen (13a, 13b) von dem Körper (10) des Sockels durch isolierende Körper (15) getrennt sind, die Laschen (14) für eine Befestigung an Bahnen der gedruckten Schaltungskarte aufweisen.
